# FASCICULE DE BREVET EUROPEEN

(11) **EP 0 373 975 B1**
(45) Date de publication et mention de la délivrance du brevet: **02.06.1993**
(21) Numéro de dépôt: 89402659.0
(22) Date de dépôt: 27.09.1989
(51) Int. Cl.: F04B 37/14, F04B 41/06, F04B 41/02, F04B 49/02, F04C 29/10

(54) **Ensemble de pompage pour l'obtention de vides élevés**
Pumpeneinheit für das Erreichen von Hochvakuum
Pumping unit for obstaining a high vacuum

(30) Priorité: 16.12.1988 FR 8816644
(43) Date de publication de la demande: 20.06.1990
(73) Titulaire: ALCATEL CIT, 75008 Paris (FR)
(72) Inventeur: Saulgeot, Claude, F-74290 Veyrier-du-Lac (FR); Long, Jacques, F-74000 Annecy (FR)
(74) Mandataire: Weinmiller, Jürgen

(56) Documents cités:
- DE-A- 3 444 169
- DE-A- 3 711 143
- FR-A- 2 276 487
- US-A- 3 785 749
- US-A- 4 621 985

## Description

La présente invention concerne un ensemble de pompage pour l'obtention de vides élevés.

Il est bien connu que pour obtenir des pressions inférieures à 10⁻³ mbar, on associe en série une pompe primaire et une pompe secondaire. Au démarrage de l'ensemble, seule la pompe primaire est mise en route jusqu'à ce que la pression en amont de la pompe primaire descende à une valeur P₁ telle que la pompe secondaire puisse être mise en marche. La pompe secondaire est alors mise en route et les deux pompes, primaire et secondaire, fonctionnent simultanément en série, en permanence. La pression désirée dans l'enceinte est ainsi atteinte au bout d'un temps plus ou moins long.

Un tel ensemble de pompage nécessite de l'énergie électrique pour l'alimentation des moteurs d'entraînement des pompes. Cette énergie peut provenir soit d'une alimentation secteur, soit d'une batterie d'accumulateur intégrée à l'ensemble de pompage.

L'invention a pour but d'économiser l'énergie électrique consommée pendant les opérations de pompage. L'invention est particulièrement intéressante dans le cas des ensembles portatifs alimentés, précisément, par une batterie d'accumulateur, en permettant l'augmentation, pour une batterie de poids et d'encombrement donnés, de la durée de l'autonomie de l'ensemble de pompage.

L'invention a ainsi pour objet un ensemble de pompage pour l'obtention de vides élevés, comprenant une pompe primaire et une pompe secondaire associées en série, la pompe secondaire aspirant dans une enceinte à vider, et comportant des moyens de démarrage de la pompe secondaire lorsque la pression en amont de la pompe primaire descend au-dessous d'une valeur P₁, caractérisé en ce qu'un réservoir passif, suivi d'une vanne d'isolement sont intercalés entre le refoulement de la pompe secondaire et l'aspiration de la pompe primaire, et en ce qu'il comprend des moyens de commande de fermeture de la vanne d'isolement et d'arrêt de la pompe primaire lorsque la pression dans ledit réservoir passif atteint une valeur P₂ < P₁ et d'ouverture de la vanne d'isolement et de remise en marche de la pompe primaire lorsque la pression dans ledit réservoir passif atteint de nouveau la pression P₁.

On va maintenant donner la description d'un exemple de mise en oeuvre de l'invention en se référant au dessin annexé dans lequel :

La figure 1 représente schématiquement un ensemble de pompage selon l'invention.

La figure 2 est une courbe représentative du fonctionnement de l'ensemble de pompage.

La figure 1 représente donc schématiquement un ensemble de pompage qui comprend une pompe secondaire 1 avec son moteur d'entraînement 2, reliée du côté de son aspiration à une enceinte 3 dans laquelle on souhaite effectuer un vide poussé, et du côté de son refoulement, à une pompe primaire 4 avec son moteur d'entraînement 5, cette pompe primaire 4 refoulant à l'atmosphère.

L'ensemble de pompage représenté est, par exemple, portable et autonome et comprend ainsi une batterie d'accumulateurs 6 pour l'alimentation en énergie de l'ensemble. La batterie d'accumulateur alimente un circuit électrique de commande 7 qui comporte entre autre un convertisseur continu-alternatif triphasé pour l'alimentation des moteurs 2 et 5. Les lignes 8 et 9 figurent ces alimentations.

Comme on le sait, la pompe secondaire 1 ne peut fonctionner qu'au-dessous d'une certaine pression P₁ dite pression d'amorçage. Aussi, au démarrage de l'ensemble, seule la pompe primaire 4 est mise en route, et lorsque la pression en amont de la pompe primaire descend au-dessous de cette pression P₁, la pompe secondaire 1 est mise en route automatiquement. On sait que l'intensité absorbée par le moteur d'entraînement 5 est une fonction croissante de la pression d'aspiration. Aussi, la pompe secondaire se met en route lorsque le courant absorbé par le moteur d'entraînement 5 descend au-dessous d'une valeur qui correspond à cette pression d'amorçage P₁. A cet effet, le circuit de commande 7 comprend par exemple un relais d'intensité fonctionnant pour une valeur prédéterminée du courant dans la ligne 9.

Selon l'invention, un réservoir passif 10 suivi d'une vanne d'isolement 11 sont intercalés entre le refoulement 12 de la pompe secondaire 1 et l'aspiration 13 de la pompe primaire 4. Le réservoir passif 10 n'est qu'une simple cavité ayant un certain volume, c'est pour cette raison qu'il est appelé passif.

Le circuit de commande 7 comprend un relais fonctionnant entre deux valeurs maximales I₁ et minimales I₂ du moteur 2 d'entraînement de la pompe secondaire 1, valeurs I₁ et I₂ du courant qui correspondent à deux valeurs de la pression P dans le réservoir d'isolement 10 : la première valeur P₁ d'amorçage et une seconde valeur P₂ < P₁. Cette pression P₂ correspond à une valeur Pₗ de la pression dans l'enceinte à vide 3. Cette pression Pₗ est la pression limite d'aspiration de la pompe secondaire 1.

Ainsi, lorsque la pression dans le réservoir 10 atteint la valeur P₂, le circuit de commande 7 commande, par la ligne 14, la fermeture de la vanne 11 et l'arrêt du moteur d'entraînement 5 de la pompe primaire 4. Inversement, lorsque la pression dans le réservoir d'isolement 10 remonte jusqu'à la valeur P₁ du fait que la pompe secondaire 1 fonctionne toujours et du dégazage des parois de l'enceinte 3, le circuit de commande 7 commande la ré-ouverture de la vanne d'isolement 11 et la remise en route de la pompe primaire 4. La pression dans le réservoir 10 s'abaisse de nouveau jusqu'à la valeur P₂, ce qui provoque de nouveau l'arrêt de la pompe primaire 4 et la fermeture de la vanne d'isolement 11. La pression dans le réservoir d'isolement 10 oscille ainsi entre ces deux valeurs P₁ et P₂, avec un fonctionnement pendant un premier temps des deux pompes suivi d'un deuxième temps où seule la pompe secondaire fonctionne.

La figure 2 représente ce fonctionnement.

Du temps 0 au temps t₁, l'ensemble de pompage démarre et seule la pompe primaire 4 fonctionne. Au temps t₁, la pression dans le réservoir 10 atteint la valeur P₁ et la pompe secondaire 1 est mise en route. A ce moment, l'intensité absorbée par son moteur d'entraînement 2 est maximale et égale à I₁. La pression diminue jusqu'en P₂ au temps t₂, l'intensité absorbée par le moteur 2 s'est abaissée jusqu'à une valeur minimale I₂, le relais déclenche et la pompe primaire 4 est arrêtée et la vanne 11 fermée. De t₂ à t₃ seule la pompe secondaire fonctionne. En t₃, la pompe primaire se remet en marche et la vanne 11 s'ouvre de nouveau,etc... De t₃ à t₄ les deux pompes fonctionnent, de t₄ à t₅, seule la pompe secondaire 1 fonctionne.....

Si l'on définit le flux de pompage Q comme le produit du débit S par la pression P du débit pompé, on a Q = PS.

On a dit plus haut que la pression P₂ est la pression dans le réservoir 10 au moment où l'aspiration de la pompe secondaire 1 atteint sa pression limite Pₗ. A ce moment, le régime est permanent, et le flux Q pompé par la pompe primaire 4 est égal au flux de dégazage Q₁ de l'enceinte 3.

Or, à ce moment, le flux pompé par la pompe primaire est Q = P₂ S = Q₁, si S est le débit de pompage de la pompe primaire 4. On a ainsi,$\text{P₂ =} \frac{\text{Q1}}{\text{S}}$ .

Le rapport des temps marche-arrêt de la pompe primaire 4 est directement lié à l'importance du flux Q₁ de dégazage de l'enceinte 3 et à la grandeur du volume V du réservoir 10. La relation suivante lie ces différentes grandeurs :$\text{P₁ - P₂ =} \frac{\text{Q1 ta}}{\text{V}}$
ta étant le temps d'arrêt de la pompe primaire 4 : t₃ - t₂ ou t₅ - t₄ sur la figure 2.
On a ainsi$\text{ta =} \frac{\text{V}}{\text{Q₁}} \text{(P₁ - P₂)}$

Ainsi, les temps d'arrêts ta sont d'autant plus grand que le volume V du réservoir 10 est plus grand, que la pression d'amorçage P₁ de la pompe secondaire 1 est plus grande et que le flux de dégazage Q₁ de l'enceinte 3 est plus petit.

Par ailleurs, le temps de marche tₘ de la pompe primaire 4 (correspondant aux temps t₂ - t₁ ou t₄ - t₃ ou t₆-t₅ sur la figure 2) dépend du volume V du réservoir 10 et du débit de pompage S de la pompe primaire 4.

La relation suivante lie ces éléments :${\text{t}}_{\text{m}} \text{=} \frac{\text{2,3 V}}{\text{S}} \text{log} \frac{\text{P1}}{\text{P₂}}$

Ainsi, ce temps de marche de la pompe primaire 4 est d'autant plus petit que le volume V du réservoir 10 est plus petit, que le rapport de pression$\frac{\text{P1}}{\text{P2}}$ est plus petit et que le débit S de la pompe primaire 4 est plus grand.

On a :$\frac{\text{tm}}{\text{ta}} \text{=} \frac{\text{2,3} \frac{\text{V}}{\text{S}} \text{log} \frac{\text{P1}}{\text{P2}}}{\frac{\text{V}}{\text{Q₁}} \text{(P₁ - P₂)}} \text{=} \frac{\text{2,3} \frac{\text{Q1}}{\text{S}} \text{log} \frac{\text{P1}}{\text{P2}}}{\text{P₁ - P₂}}$

Ainsi, ce rapport est d'autant plus faible que le flux de dégazage Q₁ de l'enceinte est faible, que le rapport des$\frac{\text{P1}}{\text{P₂}}$ est faible, que le débit de pompage S de la pompe primaire est grand et que la différence des pressions P₁ - P₂ est grande.

A titre d'exemple, si le débit S de la pompe primaire 4 est de : S = 3,6 m³/h = 1 litre/seconde, le flux de dégazage Q₁ = 10⁻² mbxlitre/seconde, la pression maximale d'amorçage P₁ = 40 mb, la pression minimale P₂ = 4.10⁻³ mb.
On a alors tₘ = 9,2 secondes et tₐ = 4000 secondes$\frac{\text{tm}}{\text{ta}} \text{=} \frac{\text{2,3}}{\text{1000}} \frac{\text{tm}}{\text{tm+ta}} \text{=} \frac{\text{2,3}}{\text{1002,3}} \text{≃ 2,3·10⁻³}$

Ainsi, l'énergie consommée par la pompe primaire 4 avec un tel ensemble de pompage pendant un temps t d'utilisation de l'ensemble représente les 2,3 10⁻³ de l'énergie consommée par la pompe primaire si cette pompe primaire 4 avait fonctionné en permanence pendant tout ce temps t, au lieu de ne fonctionner que par intermittance. La pompe secondaire fonctionnant elle en permanence à partir du temps t₁.

On voit ainsi l'intérêt de l'invention et particulièrement dans le cas d'un ensemble autonome alimenté par batterie.

L'invention s'applique également dans le cas où la pompe primaire 4 est une pompe à fixation, par exemple une pompe statique du type "tamis moléculaire" ou zéolithe. Le pompage par capture des molécules n'est effectif qu'à très basse température et ce type de pompe nécessite un système de refroidissement puissant par exemple par circulation d'azote liquide.

Dans ce cas, le moteur d'entraînement 5 n'existe pas et est remplacé par le système de refroidissement. Le circuit de commande 7 agit donc sur ce circuit de refroidissement 5 pour l'arrêter, dans les mêmes conditions dans lesquelles le moteur d'entraînement était arrêté dans le cas de l'utilisation d'une pompe primaire rotative refoulant à l'atmosphère.

## Revendications

1. Ensemble de pompage pour l'obtention de vides élevés, comprenant une pompe primaire (4) et une pompe secondaire (1), associées en série, la pompe secondaire (1) aspirant dans une enceinte (3) à vider, et comportant des moyens de démarrage (7) de la pompe secondaire (1) lorsque la pression en amont de la pompe primaire (4) descend au-dessous d'une valeur P₁, caractérisé en ce qu'un réservoir passif (10), suivi d'une vanne d'isolement (11) sont intercalés entre le refoulement (12) de la pompe secondaire (1) et l'aspiration (13) de la pompe primaire (4), et en ce qu'il comprend des moyens de commande (7) de fermeture de la vanne d'isolement (11) et d'arrêt de la pompe primaire (4) lorsque la pression dans ledit réservoir passif (10) atteint une valeur P₂ < P₁ et d'ouverture de la vanne d'isolement (11) et de remise en marche de la pompe primaire (4) lorsque la pression dans ledit réservoir passif (10) atteint de nouveau la pression P₁.

2. Ensemble de pompage selon la revendication 1, caractérisé en ce que ladite pompe primaire est une pompe à fixation (4) munie d'un dispositif de refroidissement (5), lesdits moyens de commande d'arrêt de la pompe primaire (4) agissant sur le dispositif de refroidissement (5).

## Patentansprüche

1. Pumpaggregat zur Erzeugung hoher Vakua, mit einer Primärpumpe (4) und einer Sekundärpumpe (1), die in Reihe geschaltet sind, wobei die Sekundärpumpe (1) saugseitig an ein leerzupumpendes Gefäß (3) angeschlossen ist, mit Mitteln (7) zum Starten der Sekundärpumpe (1), wenn der Druck an der Saugseite der Primärpumpe (4) unter einen Wert P₁ fällt, dadurch gekennzeichnet, daß ein passiver Behälter (10) mit nachfolgendem Trennventil (11) zwischen den Auslaß (12) der Sekundärpumpe (1) und den Einlaß (13) der Primärpumpe (4) eingefügt ist und daß das Aggregat Steuereinrichtungen (7) zum Schließen des Trennventils (11) und Stillsetzen der Primärpumpe (4) aufweist, wenn der Druck im passiven Behälter (10) einen Wert P₂ < P₁ erreicht, und zum Öffnen des Trennventils (11) und zur Wiederinbetriebnahme der Primärpumpe (4), wenn der Druck im passiven Behälter (10) erneut den Wert P₁ erreicht.

2. Pumpaggregat nach Anspruch 1, dadurch gekennzeichnet, daß die Primärpumpe eine Absorber-Pumpe (4) mit einer Kühleinrichtung (5) ist, wobei die Steuereinrichtungen zum Stillsetzen der Primärpumpe (4) die Kühleinrichtung (5) steuern.

## Claims

1. A pumping assembly for obtaining a high vacuum, the assembly comprising a primary pump (4) and a secondary pump (1) associated in series, the secondary pump (1) sucking from an enclosure (3) to be evacuated, and comprising means (7) for starting the secondary pump (1) when the pressure upstream from the primary pump (4) drops below a value P₁, the assembly being characterized in that a passive tank (10) followed by an isolating valve (11) is interposed between the outlet (12) from the secondary pump (1) and the inlet (13) of the primary pump (4), and that it includes control means (7) for closing the isolating valve (11) and stopping the primary pump (4) when the pressure in said passive tank (10) reaches a value P₂ < P₁, and for opening the isolating valve (11) and restarting the primary pump (4) when the pressure in said passive tank (10) returns to the pressure P₁.

2. A pumping assembly according to claim 1, characterized in that said primary pump is an absorber pump (4) provided with a cooling device (5), said means for stopping the primary pump (4) acting on the cooling device (5).
